# FASCICULE DE BREVET EUROPEEN

(11) **EP 1 016 171 B1**
(45) Date de publication et mention de la délivrance du brevet: **24.04.2002**
(21) Numéro de dépôt: 98943994.8
(22) Date de dépôt: 16.09.1998
(51) Int. Cl.: H01R 13/74, H01R 13/53, H05K 9/00

(54) **DISPOSITIF DE RACCORD DE BLINDAGE ENTRE UN BOITIER ET UN CABLE BLINDE**
ANORDNUNG ZUM VERBINDEN DER ABSCHIRMUNG EINES GEHÄUSES UND EINES SCHIRMKABELS
DEVICE FOR SHIELDING CONNECTION BETWEEN AN ENCLOSING CASE AND A SHIELDED CABLE

(30) Priorité: 16.09.1997 FR 9711477
(43) Date de publication de la demande: 05.07.2000
(73) Titulaire: AXON'CABLE S.A., 51210 Montmirail (FR)
(72) Inventeur: CABES, Robert, Axon'Cable S.A., F-51210 Montmirail (FR)
(74) Mandataire: Dronne, Guy
(86) Numéro de dépôt international: FR9801975
(87) Numéro de publication internationale: WO9914826

(56) Documents cités:
- WO-A-96/33524
- FR-A- 2 601 730

## Description

L'invention concerne un dispositif de raccord de blindage entre un boîtier de protection et de blindage d'un appareil à haute tension et un câble blindé comprenant au moins deux conducteurs et une tresse de blindage tubulaire entourant lesdits conducteurs.

De façon plus précise, l'invention a pour objet d'assurer la continuité électrique du blindage entre le boîtier de protection et de blindage d'un appareil à haute tension tel qu'une lampe à décharge et le boîtier de protection et de blindage d'un générateur à haute tension.

Les lampes à décharge ont besoin d'une alimentation en haute tension de l'ordre de 20 à 25 kV pour assurer leur fonctionnement, notamment lors de leur réallumage. Sans protection spécifique, le câble alimentant ces lampes à décharge engendre des interférences électromagnétiques pouvant perturber les équipements électroniques d'une automobile, tels que radio, climatisation, ordinateur de bord,... On comprend que, pour utiliser des lampes à décharge au sein d'une automobile, il faut effectuer une protection électromagnétique du câble d'alimentation en haute tension de la lampe à décharge.

Le but du raccord de blindage selon l'invention est d'assurer la continuité de blindage entre un câble blindé et chacun des boîtiers de protection et de blindage qui entoure un appareil électrique auquel sont reliés les conducteurs contenus dans le câble blindé, afin d'empêcher l'émission d'interférences électromagnétiques par le câble blindé. L'efficacité de blindage peut être mesurée à l'aide de l'impédance de transfert de l'ensemble constitué par le blindage et le boîtier. L'impédance de transfert définit dans une fréquence donnée la résistance de contact entre le blindage et le boîtier pour cette plage de fréquences. Les techniques de raccordement présentant une continuité électrique sur 360° offrent la meilleure impédance de transfert.

Des solutions ont déjà été proposées afin d'effectuer le raccord de blindage entre un boîtier de protection et de blindage et un câble blindé mais les dispositifs proposés comportent une structure figée qui n'est pas facilement démontable. Dans le cas des lampes à décharge, il peut être nécessaire de changer l'ampoule dont le culot est électriquement relié aux conducteurs du câble blindé, de sorte qu'il existe un besoin pour un dispositif de raccord de blindage pouvant être d'un montage et d'un démontage aisés et qui s'adapte facilement sur des boîtiers de protection et de blindage différents.

De plus, dans le cas des lampes à décharge, le réceptacle comprenant tous les éléments formant un projecteur, tel qu'un projecteur pour véhicule automobile, est de dimension très restreinte, de sorte que le raccord de blindage entre le boîtier de protection et de blindage de la lampe à décharge et le boîtier de protection et de blindage du générateur haute tension doit pouvoir rentrer dans un espace très restreint. Ainsi, on comprend qu'il est souhaitable que le dispositif de raccord de blindage présente un encombrement réduit, puisse être facilement démonté et réalise un raccord de blindage le plus efficace possible.

Pour arriver à ce but, un objet de l'invention est de fournir un dispositif de raccord de blindage qui présente les avantages précités et qui assure une continuité de blindage optimum malgré une succession de montages et de démontages du dispositif de raccord de blindage.

Pour atteindre ce but, le dispositif de raccord de blindage selon l'invention se caractérise en ce que ledit boîtier de protection et de blindage comprend une ouverture circulaire et en ce que ledit dispositif forme un raccord de blindage tournant démontable comprenant :
- une ferrule de révolution comprenant une première extrémité cylindrique et une deuxième extrémité présentant une nervure annulaire de révolution avec un épaulement tourné en direction opposée de ladite première extrémité et qui présente une surface plane et orthogonale à l'axe de révolution de ladite ferrule de façon à former une surface de contact destinée à venir contre une zone annulaire de la surface externe dudit boîtier de protection et de blindage qui entoure ladite ouverture, le diamètre extérieur de ladite nervure étant supérieur au diamètre de ladite ouverture,
- une bague de serrage maintenant un tronçon d'une extrémité de ladite tresse en contact d'appui sur sensiblement toute la périphérie de la première extrémité de ladite ferrule, et
- un anneau de maintien élastique en forme d'arc de cercle s'étendant sur un angle au centre d'au moins 200°, ledit anneau ayant un contour intérieur et un contour extérieur compris dans deux plans différents, ledit contour extérieur étant destiné à être appliqué contre la face interne dudit boîtier et ledit contour intérieur étant destiné à coopérer avec des moyens de butée solidaires de ladite deuxième extrémité de la ferrule.

On comprend que, grâce à l'invention, la continuité électrique de la tresse constituant le blindage du câble est assurée par la ferrule. Celle-ci est profilée pour recevoir la tresse sur sa première extrémité, le contact étant réalisé grâce à la bague de serrage. La deuxième extrémité de la ferrule est profilée pour être en contact avec le boîtier de protection et de blindage de l'appareil à haute tension sur un angle de 360°, grâce à la coopération entre l'anneau de maintien élastique et la nervure annulaire de révolution de la ferrule.

Ce contact sur 360° permet d'obtenir, outre une impédance de transfert satisfaisante, un contact tournant démontable.

D'autres caractéristiques et avantages de la présente invention apparaîtront plus clairement à la lecture de la description qui suit de plusieurs modes de réalisation de l'invention donnés à titre d'exemples non limitatifs. La description se réfère aux figures sur lesquelles :
- la figure 1 est une vue en section longitudinale représentant un dispositif de raccord de blindage selon la présente invention permettant d'assurer une liaison blindée depuis une alimentation à haute tension jusqu'à un appareil à haute tension tel qu'une lampe à décharge ;
- la figure 2 est une vue agrandie du détail II de la figure 1 ;
- la figure 3 représente une ferrule en vue de côté ;
- la figure 4 est une vue selon la direction IV-IV de la figure 2 permettant de visualiser l'anneau de maintien élastique depuis sa face avant ;
- les figures 5A et 5B sont des vues en coupe transversale selon la direction V-V de la figure 4 pour deux formes d'anneau de maintien différentes ; et
- la figure 6 est une vue analogue à celle de la figure 2 dans le cas où l'on utilise un élément de protection pour réaliser un raccord de blindage coudé.

Sur la figure 1, on a représenté un dispositif de raccord de blindage 100 entre un premier boîtier de protection et de blindage 12 d'un appareil à haute tension 14 tel qu'une lampe à décharge (la connexion électrique étant effectuée sur un connecteur de la lampe à décharge) et un deuxième boîtier de protection et de blindage 16 contenant une alimentation à haute tension 18. L'appareil à haute tension 14 et l'alimentation à haute tension 18 sont raccordés l'un à l'autre par un câble blindé 20 comprenant deux conducteurs 22 et 24 ainsi qu'une tresse de blindage 26 tubulaire entourant lesdits conducteurs. Pour permettre le raccord de blindage entre la tresse de blindage 26 et les deux boîtiers 12 et 16, ces deux boîtiers comprennent une ouverture circulaire 28 et le dispositif de raccord de blindage 100 comprend en outre :
- une première et une deuxième ferrules de révolution 30, 32, chacune d'entre elle comprenant une première extrémité cylindrique 34 et une deuxième extrémité 36 présentant une nervure annulaire de révolution 38 avec un épaulement 40 tourné en direction opposée de ladite première extrémité 34, ledit épaulement présentant une surface plane et orthogonale à l'axe de révolution X de ladite ferrule 30 ou 32 de façon à former une surface de contact 42, la surface de contact 42 de ladite première ferrule 30 étant destinée à venir contre ladite zone annulaire 44 de la surface externe du boîtier de protection et de blindage 12 dudit appareil à haute tension 14 qui entoure ladite ouverture 28 et la surface de contact 42 de ladite deuxième ferrule 32 étant destinée à venir contre une zone annulaire 44 de la surface externe du deuxième boîtier de protection et de blindage 16 qui entoure ladite ouverture 28, le diamètre extérieur de ladite nervure 38 étant supérieur au diamètre de ladite ouverture 28,
- une première et une deuxième bagues de serrage 46, 48, ladite première bague de serrage 46 maintenant un tronçon de la première extrémité 50 de ladite tresse 26 en contact d'appui sur sensiblement toute la périphérie de la première extrémité 34 de la première ferrule 30 et ladite deuxième bague de serrage 48 maintenant un tronçon de la deuxième extrémité 52 de ladite tresse 26 en contact d'appui sur sensiblement toute la périphérie de la première extrémité 34 de la deuxième ferrule 32, et
- un premier et un deuxième anneaux de maintien 54, 56 élastique en forme d'arc de cercle s'étendant sur un angle au centre d'au moins 200°, lesdits anneaux 54, 56 ayant un contour intérieur 58 et un contour extérieur 60 compris dans deux plans différents, ledit contour extérieur 60 du premier anneau 54 étant destiné à être appliqué contre la face interne dudit boîtier de protection et de blindage 12 dudit appareil à haute tension 14, ledit contour intérieur 58 du premier anneau 54 étant destiné à coopérer avec des moyens de butée 62 solidaires de ladite deuxième extrémité 36 de la première ferrule 30, ledit contour extérieur 60 du deuxième anneau 56 étant destiné à être appliqué contre la face interne dudit deuxième boîtier de protection et de blindage 16 et ledit contour intérieur 58 du deuxième anneau 56 étant destiné à coopérer avec des moyens de butée 62 solidaires de ladite deuxième extrémité 36 de la deuxième ferrule 32.

On se reportera à la figure 2 afin de mieux visualiser comment s'effectue le raccord de blindage entre la tresse 26 et le boîtier de protection et de blindage 12, grâce à un dispositif de raccord de blindage 10. On comprend que la ferrule 30 sert de pièce intermédiaire permettant, grâce à une forme adaptée, d'effectuer la continuité de blindage entre la tresse 26 et le boîtier 12. Au niveau de la première extrémité 34 de la ferrule 30, il existe un contact serré entre la première extrémité 50 de la tresse 26 et toute la périphérie de la première extrémité cylindrique 34 de la ferrule 30. Ce contact sur 360° est assuré grâce à la bague de serrage 46 annulaire qui est conformée pour permettre ce contact d'appui de la tresse sur sensiblement toute la périphérie de la première extrémité 34 de la ferrule 30.

Une telle bague de serrage 46 peut être similaire au collier de raccordement décrit dans le brevet français 2 671 435 de la demanderesse.

La continuité du blindage s'effectue également au niveau de la deuxième extrémité 36 de la ferrule 30 qui est conformée pour permettre un contact sur 360° avec la paroi du boîtier 12. Pour cela, la deuxième extrémité 36 de la ferrule de révolution 30 comporte une nervure annulaire de révolution 38 comportant un épaulement 40 tourné en direction du bord libre de la deuxième extrémité 36 de la ferrule 30. Cet épaulement 40 comporte une surface de contact 42 annulaire, plane et orthogonale à l'axe de révolution de la ferrule 30.

Afin que cette surface de contact 42 puisse venir en appui contre la zone annulaire 44 de la surface extérieure du boîtier 12 qui entoure l'ouverture 28, il est prévu que la nervure annulaire 38 présente un diamètre extérieur supérieur au diamètre de l'ouverture 28. En outre, il est prévu que la surface cylindrique de révolution annulaire 43 qui est longitudinale et contiguë à la surface de contact radiale 42 au niveau de l'épaulement 40 pénètre dans l'ouverture 28 du boîtier 12 et possède donc un diamètre au plus égal au diamètre de l'ouverture 28.

Afin de contraindre la surface de contact 42 à rester en appui contre la zone annulaire 44, un anneau de maintien élastique 54 est monté de façon amovible sur la deuxième extrémité 36 de la ferrule 30, cet anneau de maintien élastique 54 étant conformé pour que son contour extérieur 60 s'appuie sur la face interne du boîtier 12 et pour que son contour intérieur 58 soit retenu contre des moyens de butée solidaires de la deuxième extrémité 36 de la ferrule 30.

De façon préférentielle, ces moyens de butée sont constitués d'une nervure de butée 62 annulaire, de révolution et adjacente au bord libre de la deuxième extrémité 36 de la ferrule 30.

D'après la description précédente du dispositif de raccord de blindage 10, on comprend que celui-ci possède une symétrie de révolution permettant à la fois un contact sur 360° assurant une impédance de transfert correcte entre la tresse 26 et les boîtiers 12 et 16 et la possibilité d'effectuer une rotation de 360° entre la ferrule 30 et l'ouverture 28.

Il est prévu que, de préférence, le câble blindé 20 soit situé à l'intérieur d'une gaine de protection 64, de préférence souple, entourant la tresse 26 au moins jusqu'à la bague de serrage 46. Cette gaine de protection 64 est réalisée, de préférence, dans une matière souple telle que de l'élastomère et est destinée à protéger mécaniquement la tresse 26 afin d'eviter une quelconque altération de la continuité de blindage assurée entre les deux boîtiers 12 et 16 par cette tresse 26.

On se reportera à la figure 3 qui illustre une ferrule 30 qui est métallique et est réalisée par exemple dans un alliage Cu-Zn pouvant être revêtu d'une couche métallique minimisant la résistance électrique de contact avec le boîtier 12 ou 16, de préférence une couche de nickel d'une épaisseur comprise entre 2 et 5 µm. Selon un exemple de réalisation de la ferrule 30, celle-ci possède une longueur de 9,6 mm, sa première extrémité cylindrique 34 possède un diamètre de 9,8 mm et un bourrelet 66 est disposé sur toute la périphérie de la première extrémité 34 au niveau du bord libre afin d'empêcher le glissement de la bague de serrage et la séparation entre la première extrémité 50 de la tresse 26 et la ferrule 30.

Le diamètre intérieur de la ferrule est par exemple de l'ordre 8,2 mm. Au niveau de la deuxième extrémité 36 de la ferrule 30, on trouve la nervure annulaire de révolution 38 possédant un profil en créneau et l'épaulement 40 délimitant le côté de la nervure annulaire de révolution 38 tournée vers le bord libre de la deuxième extrémité 36 de la ferrule 30. Cet épaulement 40 comporte la surface de contact 42 et la surface cylindrique de révolution 43. De façon préférentielle, le diamètre de la surface 43 est égal au diamètre de l'ouverture circulaire 28 du boîtier 12, par exemple de l'ordre de 10 mm. Le bord libre de la deuxième extrémité 36 de la ferrule 30 comporte une deuxième nervure annulaire de révolution 62 présentant une section transversale en forme de créneau. Le changement de diamètre entre cette nervure 62 et la surface périphérique annulaire cylindrique 68 de la deuxième extrémité 36 de la ferrule 30, qui est contiguë à cette deuxième nervure 62, forme un épaulement de butée 70 destiné à retenir le contour intérieur 58 de l'anneau de maintien élastique 54.

Sur la ferrule de la figure 3, il est prévu que le diamètre extérieur de la deuxième nervure 62 soit égal au diamètre extérieur de la surface 43 (10 mm) de sorte qu'il existe un épaulement 72 entre la surface 68 et la surface 43.

Le changement de diamètre au niveau des épaulements 70 et 72, c'est-à-dire la différence de diamètre entre les surfaces 43 et 68, est par exemple de l'ordre de 1 mm.

Pour permettre un ajustement serré lors du montage de l'anneau de maintien élastique 54, il est prévu que, de préférence, la distance séparant la nervure annulaire 38 des moyens de butée constitués par la nervure 62 est sensiblement égale à la somme de l'épaisseur de la paroi de la zone annulaire 44 du boîtier de protection et de blindage 12 autour de l'ouverture 28 et de la distance séparant les plans comprenant respectivement le contour intérieur 58 et le contour extérieur 60 de l'anneau de maintien 54.

Selon un exemple de réalisation, la paroi du boîtier 12 possède une épaisseur de 0,3 mm égale à l'épaisseur de l'anneau constitué par la surface 43 et la largeur de la surface périphérique 68 est égale à la distance séparant les plans comprenant respectivement le contour intérieur 58 et le contour extérieur 60 de l'anneau de maintien 54, par exemple 1,3 mm.

On se reportera maintenant aux figures 4, 5A et 5B afin d'illustrer la forme des anneaux de maintien élastique 54 et 56. En vue de face (figure 4), l'anneau de maintien élastique 54 n'est pas fermé mais s'étend sur un angle au centre d'au moins 200°, de préférence d'au moins 270° et de façon encore plus préférentielle entre 290 et 320°.

Le contour extérieur présente une forme en arc de cercle. Pour une bonne élasticité de l'anneau de maintien élastique 54, le contour intérieur comporte trois tronçons d'arc de cercle 74 entre lesquels sont formés des évidements 76. On conçoit également que le contour intérieur 58 soit strictement en forme d'arc de cercle pourvu que la matière dans lequel est réalisé l'anneau de maintien élastique 54 soit suffisamment souple. Cet anneau de maintien élastique 54 peut être réalisé en matière plastique, en métal ou en tout autre matériau suffisamment élastique pour permettre d'enlever et de remettre de façon aisée l'anneau de maintien élastique 54 entre la nervure 62 et la paroi du boîtier 12. De préférence, l'anneau 54 est réalisé en acier XC 75 sur lequel sont réalisés deux revêtements : un revêtement Zn10ZB (zinc bichromaté jaune) et un revêtement de finition pour tenue au brouillard salin de 400 heures avant apparition de rouille rouge.

Comme on peut le voir sur les sections représentées sur les figures 5A et 5B, en vue de côté l'anneau de maintien élastique 54 peut présenter des profils ayant différentes formes. Sur la figure 5A, l'anneau de maintien élastique 54 possède un profil en forme de tronc de cône et sur la figure 5B l'anneau de maintien élastique possède un profil bombé en forme de ménisque. Il est prévu que, de préférence, les anneaux de maintien élastique 54 et 56 sont identiques et présentent une épaisseur de matière constante.

Lors du montage des deux boîtiers 12 et 16 dans le réceptacle du projecteur d'une automobile, l'espace est très réduit et il peut être nécessaire de former un coude au niveau du raccord entre le câble blindé et au moins l'un des deux boîtiers 12 et 16. Afin de protéger d'une façon générale le raccord 10 entre le câble blindé et le boîtier et de maintenir le câble blindé dans une conformation particulière à proximité du boîtier auquel il est raccordé, on peut utiliser un élément de protection 78 représenté sur la figure 6 dans le cas particulier de la formation d'un coude à angle droit du câble blindé 20 en sortie du boîtier 12.

Cet élément de protection 78 est, de préférence, surmoulé à l'extérieur du boîtier 12 et s'étend au moins depuis la nervure annulaire 38 de la ferrule 30 jusqu'au bord libre de la première extrémité 34 de la ferrule 30 en entourant un tronçon de la ferrule 30, la bague de serrage 46 et un tronçon de la première extrémité 50 de la tresse 26. Dans ce cas de figure qui n'est pas illustré, l'élément de protection 78 constitue un manchon sensiblement cylindrique protégeant le dispositif de raccordement dans toute la zone de la ferrule qui est située à l'extérieur du boîtier 12. Il est à noter que cet élément de protection 78 n'empêche pas pour autant de démonter le dispositif de raccord, en ôtant l'anneau de maintien élastique 54 comme il sera décrit ci-après.

Lorsqu'on utilise un élément de protection 78 en même temps qu'une gaine 64, si l'encombrement à respecter est faible, la gaine 64 peut alors être plus courte. Dans le cas d'un élément de protection 78 droit, la gaine peut s'arrêter avant la première extrémité 34 de la ferrule 30 et dans le cas d'un élément de protection 78 coudé (figure 6), la gaine peut s'arrêter avant le coude tout en restant en contact avec l'élément de protection 78 sur une longueur suffisante pour assurer l'étanchéité entre ces deux éléments.

Dans la situation illustrée à la figure 6, l'élément de protection 78 se prolonge en outre autour d'un tronçon 80 du câble blindé 20 qui est adjacent à la première extrémité 34 de la ferrule 30, ce tronçon 80 formant un angle α non nul avec l'axe de révolution X de la ferrule 30.

Dans le cas particulier de la figure 6, le tronçon 80 est rectiligne selon une direction Y formant un angle α de 90° avec l'axe X qui est l'axe de révolution de la ferrule 30. Ainsi, dans le cas de la figure 6, l'élément de protection surmoulé 78 forme un manchon en L, notamment au niveau de sa partie creuse entourant le dispositif de raccord 10 et le tronçon 80. De façon préférentielle, l'élément de protection surmoulé 78 possède une épaisseur plus ou moins constante de l'ordre d'au moins 1 mm et peut être réalisé dans toute matière plastique pouvant être surmoulée.

Si l'on se reporte à nouveau à la figure 1, la longueur L correspondant à la longueur du câble blindé 20 séparant les deux boîtiers 12 et 16 est de l'ordre de 150 à 300 mm. Afin de garantir une impédance de transfert acceptable, il peut être nécessaire d'ajouter une deuxième tresse de blindage sur la première tresse de blindage 26, surtout lorsque la longueur L est trop importante et notamment lorsque L est supérieure à 250 mm.

Nous allons maintenant décrire le procédé à mettre en oeuvre pour raccorder le blindage entre le boîtier de protection de blindage 12 d'un appareil à haute tension et un câble blindé 20. Dans le cas du dispositif de raccord de blindage 10 de la figure 2, il faut tout d'abord insérer la première extrémité cylindrique 34 de la ferrule 30 entre l'extrémité 50 de la tresse 26 et les deux conducteurs 22 et 24 qui traversent la ferrule 30. On vient ensuite mettre en place la bague de serrage 46 autour de la première extrémité 50 de la tresse 26 et de la première extrémité cylindrique 34 de la ferrule 30. On réalise le contact entre la première extrémité cylindrique 34 de la ferrule 30 et l'extrémité de la tresse 20 en serrant la bague de serrage 46 afin de réaliser un contact sur 360°.

On peut ensuite placer, de façon optionnelle, la gaine 64 autour de la tresse 26 et, éventuellement, sur un tronçon de la bague 46.

Il suffit ensuite d'insérer la deuxième extrémité 36 de la ferrule 30 dans l'ouverture circulaire 28 du boîtier 12 jusqu'à ce que la nervure annulaire de révolution 38 rentre en contact avec la surface extérieure de la paroi du boîtier 12. Afin de fixer l'ensemble et de maintenir un contact sur 360° entre le boîtier 12 et la ferrule 30, on met en place l'anneau de maintien élastique 54 entre la nervure 62 et la paroi interne du boîtier 12.

On comprend donc qu'il est possible, simplement en retirant l'anneau de maintien élastique 54, d'ouvrir le raccord de blindage entre le câble blindé 20 et le boîtier 12, si l'on souhaite par exemple changer la lampe à décharge défectueuse et raccorder le câble blindé 20 sur un autre boîtier de protection de blindage d'une nouvelle lampe à décharge.

Une caractéristique essentielle de l'invention est que le dispositif de raccord de blindage permet d'effectuer une rotation sur 360° du raccord de blindage en faisant tourner la ferrule 30 dans l'ouverture 28 du boîtier. Ainsi, dans le cas où le dispositif de raccord de blindage comprend un élément de protection 78 en forme de L, on peut orienter radialement le tronçon 80 du câble blindé 20 autour de l'ouverture 28 dans la direction souhaitée la plus judicieuse au sein du projecteur de façon que ce dispositif de raccord selon l'invention prenne le moins de place possible.

De façon alternative, l'élément de protection 78 peut être constitué de deux parties complémentaires ou coques en forme de demi-anneaux venant entourer le câble blindé 20 et se fixant l'un à l'autre grâce à des moyens de fixation complémentaires.

## Revendications

1. Dispositif de raccord de blindage (10) entre un boîtier de protection et de blindage (12) d'un appareil à haute tension (14) et un câble blindé (20) comprenant au moins deux conducteurs (22,24) et une tresse de blindage (26) tubulaire entourant lesdits conducteurs, **caractérisé en ce que** ledit boîtier de protection et de blindage (12) comprend une ouverture circulaire (28) et **en ce que** ledit dispositif forme un raccord de blindage tournant démontable comprenant:
- une ferrule (30) de révolution comprenant une première extrémité (34) cylindrique et une deuxième extrémité (36) présentant une nervure annulaire de révolution (38) avec un épaulement (40) tourné en direction opposée de ladite première extrémité (34) et qui présente une surface plane et orthogonale à l'axe de révolution de ladite ferrule de façon à former une surface de contact (42) destinée à venir contre une zone annulaire (44) de la surface externe dudit boîtier de protection et de blindage (12) qui entoure ladite ouverture (28), le diamètre extérieur de ladite nervure (38) étant supérieur au diamètre de ladite ouverture (28),
- une bague de serrage (46) maintenant un tronçon d'une extrémité (50) de ladite tresse (26) en contact d'appui sur sensiblement toute la périphérie de la première extrémité (34) de ladite ferrule (32), et
- un anneau de maintien élastique (54) en forme d'arc de cercle s'étendant sur un angle au centre d'au moins 200°, ledit anneau (46) ayant un contour intérieur (58) et un contour extérieur (60) compris dans deux plans différents, ledit contour extérieur (60) étant destiné à être appliqué contre la face interne dudit boîtier (12) et ledit contour intérieur (58) étant destiné à coopérer avec des moyens de butée (62) solidaires de ladite deuxième extrémité (36) de la ferrule (30).

2. Dispositif selon la revendication 1, **caractérisé en ce qu'**il comprend en outre une gaine de protection (64) souple entourant ladite tresse (26) au moins jusqu'à ladite bague de serrage (46).

3. Dispositif selon l'une quelconque des revendications précédentes, **caractérisé en ce qu'**il comprend en outre au moins un élément de protection (78) surmoulé à l'extérieur dudit boîtier (12) et s'étendant au moins depuis la nervure annulaire (38) de la ferrule (30) jusqu'au bord libre de la première extrémité (34) de la ferrule en entourant un tronçon de la dite ferrule (30), ladite bague (46) et ladite extrémité (50) de ladite tresse (26).

4. Dispositif selon la revendication 3, **caractérisé en ce que** ledit élément de protection (78) se prolonge en outre autour d'un tronçon (80) de la tresse (26) qui est adjacent à la première extrémité (34) de ladite ferrule (30), ledit tronçon (80) formant un angle (α) non nul avec l'axe de révolution (X) de ladite ferrule (30).

5. Dispositif selon l'une quelconque des revendications précédentes, **caractérisé en ce que** ledit anneau de maintien (54) possède un profil bombé en forme de ménisque.

6. Dispositif selon l'une quelconque des revendications précédentes, **caractérisé en ce que** ledit anneau de maintien (54) possède un profil en forme de tronc de cône.

7. Dispositif selon l'une quelconque des revendications précédentes, **caractérisé en ce que** ledit appareil à haute tension (14) est une lampe à décharge.

8. Dispositif selon l'une quelconque des revendications précédentes, **caractérisé en ce que** la distance séparant ladite nervure annulaire (38) desdits moyens de butée (62) est sensiblement égale à la somme de l'épaisseur de la paroi de ladite zone annulaire (44) du boîtier de protection et de blindage (12) autour de ladite ouverture (28) et de la distance séparant les plans comprenant respectivement le contour intérieur (58) et le contour extérieur (60) dudit anneau de maintien (54).

9. Dispositif selon l'une quelconque des revendications précédentes, **caractérisé en ce que** lesdits moyens de butée sont constitués d'une nervure de butée (62) qui est annulaire, de révolution et adjacente au bord libre de la deuxième extrémité (36) de ladite ferrule (30).

10. Dispositif (100) selon l'une quelconque des revendications précédentes, **caractérisé en ce qu'**il réalise en outre le raccord de blindage entre ledit câble blindé (20) et un deuxième boîtier de protection et de blindage (16) pour une alimentation à haute tension (18), ledit deuxième boîtier (16) comprenant une ouverture circulaire (28) et **en ce que** ledit dispositif (100) comprend :
- une première et une deuxième ferrules de révolution (30, 32), chacune d'entre elle comprenant une première extrémité cylindrique (34) et une deuxième extrémité (36) présentant une nervure annulaire de révolution (38) avec un épaulement (40) tourné en direction opposée de ladite première extrémité (34), ledit épaulement présentant une surface plane et orthogonale à l'axe de révolution (X) de ladite ferrule (30 ou 32) de façon à former une surface de contact (42), la surface de contact (42) de ladite première ferrule (30) étant destinée à venir contre ladite zone annulaire (44) de la surface externe du boîtier de protection et de blindage (12) dudit appareil à haute tension (14) qui entoure ladite ouverture (28) et la surface de contact (42) de ladite deuxième ferrule (32) étant destinée à venir contre une zone annulaire (44) de la surface externe du deuxième boîtier de protection et de blindage (16) qui entoure ladite ouverture (28), le diamètre extérieur de ladite nervure (38) étant supérieur au diamètre de ladite ouverture (28),
- une première et une deuxième bagues de serrage (46, 48), ladite première bague de serrage (46) maintenant un tronçon de la première extrémité (50) de ladite tresse (26) en contact d'appui sur sensiblement toute la périphérie de la première extrémité (34) de la première ferrule (30) et ladite deuxième bague de serrage (48) maintenant un tronçon de la deuxième extrémité (52) de ladite tresse (26) en contact d'appui sur sensiblement toute la périphérie de la première extrémité (34) de la deuxième ferrule (32), et
- un premier et un deuxième anneaux de maintien (54, 56) élastique en forme d'arc de cercle s'étendant sur un angle au centre d'au moins 200°, lesdits anneaux (54, 56) ayant un contour intérieur (58) et un contour extérieur (60) compris dans deux plans différents, ledit contour extérieur (60) du premier anneau (54) étant destiné à être appliqué contre la face interne dudit boîtier de protection et de blindage (12) dudit appareil à haute tension (14), ledit contour intérieur (58) du premier anneau (54) étant destiné à coopérer avec des moyens de butée (62) solidaires de ladite deuxième extrémité (36) de la première ferrule (30), ledit contour extérieur (60) du deuxième anneau (56) étant destiné à être appliqué contre la face interne dudit deuxième boîtier de protection et de blindage (16) et ledit contour intérieur (58) du deuxième anneau (56) étant destiné à coopérer avec des moyens de butée (62) solidaires de ladite deuxième extrémité (36) de la deuxième ferrule (32).

## Claims

1. Shielding connection device (10) between a protective and shielding casing (12) of a high-voltage apparatus (14) and a shielded cable (20) comprising at least two conductors (22, 24) and a tubular shielding braid (26) surrounding the said conductors, **characterised by** the fact that the said protective and shielding casing (12) comprises a circular opening (28) and by the fact that the said device forms a rotating, disassemblable shielding connection comprising:
- a ferrule (30) of revolution comprising a first cylindrical end (34) and a second end (36) having an annular flange of revolution (38) with a shoulder (40) turned in the direction opposite to the said first end (34) and which has a flat surface at right-angles to the axis of revolution of the said ferrule so as to form a contact surface (42) intended to come against an annular zone (44) of the external surface of the said protective and shielding casing (12) which surrounds the said opening (28), the outer diameter of the said flange (38) being greater than the diameter of the said opening (28),
- a clamping ring (46) holding a section of one end (50) of the said braid (26) in bearing contact around substantially the whole periphery of the first end (34) of the said ferrule (32), and
- an elastic retaining ring (54) in the form of an arc of circle extending through an angle at the centre of at least 200°, the said ring (46) having an inner circumference (58) and an outer circumference (60) in two different planes, the said outer circumference (60) being intended to be applied against the internal face of the said casing (12) and the said inner circumference (58) being intended to co-operate with stop means (62) firmly attached to the said second end (36) of the ferrule (30).

2. Device as described in claim 1, **characterised by** the fact that it also comprises a flexible protective sheath (64) surrounding the said braid (26) at least up to the said clamping ring (46).

3. Device as described in any one of the preceding claims, **characterised by** the fact that it also comprises at least one protective element (78) over-moulded on the outside of the said casing (12) and extending at least from the annular flange (38) of the ferrule (30) up to the free edge of the first end (34) of the ferrule, surrounding a section of the said ferrule (30), the said ring (46) and the said end (50) of the said braid (26).

4. Device as described in claim 3, **characterised by** the fact that the said protective element (78) is also extended around a section (80) of the braid (26) which is adjacent to the first end (34) of the said ferrule (30), the said section (80) forming a non-zero angle (α) with the axis of revolution (X) of the said ferrule (30).

5. Device as described in any one of the preceding claims, **characterised by** the fact that the said retaining ring (54) has a convex shape in the form of a lens.

6. Device as described in any one of the preceding claims **characterised by** the fact that the said retaining ring (54) has a shape in the form of a truncated cone.

7. Device as described in any one of the preceding claims, **characterised by** the fact that the said high-voltage apparatus (14) is a discharge lamp.

8. Device as described in any one of the preceding claims, **characterised by** the fact that the distance separating the said annular flange (38) from the said stop means (62) is substantially equal to the sum of the thickness of the wall of the said annular zone (44) of the protective and shielding casing (12) around the opening (28) and of the distance separating the planes comprising the inner circumference (58) and the outer circumference (60) respectively of the said retaining ring (54).

9. Device as described in any one of the preceding claims, **characterised by** the fact that the said stop means consist of a stop flange (62) which is annular, of revolution and adjacent to the free edge of the second end (36) of the said ferrule (30).

10. Device (100) as described in any one of the preceding claims, **characterised by** the fact that it also creates the shielding connection between the said shielded cable (20) and a second protective and shielding casing (16) for a high-voltage supply (18), the said second casing (16) comprising a circular opening (28) and by the fact that the said device (100) comprises:
- a first and a second ferrule of revolution (30, 32), each of them comprising a first cylindrical end (34) and a second end (36) having an annular flange of revolution (38) with a shoulder (40) turned in the direction opposite to the said first end (34), the said shoulder having a flat surface at right-angles to the axis of revolution (X) of the said ferrule (30) or (32) so as to form a contact surface (42), the contact surface (42) of the said first ferrule (30) being intended to come against the said annular zone (44) of the external surface of the protective and shielding casing (12) of the said high-voltage apparatus (14) which surrounds the said opening (28) and the contact surface (42) of the said second ferrule (32) being intended to come against an annular zone (44) of the external surface of the second protective and shielding casing (16) which surrounds the said opening (28), the outer diameter of the said flange (38) being greater than the diameter of the said opening (28),
- a first and a second clamping ring (46, 48), the said first clamping ring (46) holding a section of the first end (50) of the said braid (26) in bearing contact around substantially the whole periphery of the first end (34) of the first ferrule (30) and the said second clamping ring (48) holding a section of the second end (52) of the said braid (26) in bearing contact around substantially the whole periphery of the first end (34) of the second ferrule (32), and
- a first and a second elastic retaining ring (54, 56) in the form of an arc of circle extending through an angle at the centre of at least 200°, the said rings (54, 56) having an inner circumference (58) and an outer circumference (60) in two different planes, the said outer circumference (60) of the first ring (54) being intended to be applied against the internal face of the said protective and shielding casing (12) of the said high-voltage apparatus (14), the said inner circumference (58) of the first ring (54) being intended to co-operate with stop means (62) firmly attached to the said second end (36) of the first ferrule (30), the said outer circumference (60) of the second ring (56) being intended to be applied against the internal face of the said second protective and shielding casing (16) and the said inner circumference (58) of the second ring (56) being intended to co-operate with stop means (62) firmly attached to the said second end (36) of the second ferrule (32).

## Patentansprüche

1. Vorrichtung (10) zum Verbinden zwischen einem Schutz- und Abschirmgehäuse (12) einer Hochspannungseinrichtung (14) und einem abgeschirmten Kabel (20), mit zumindest zwei Stromleitern (22, 24) und einem rohrförmigen Abschirmgeflecht (26), das die Stromleiter umschließt, **dadurch gekennzeichnet, dass** das Schutz- und Abschirmgehäuse (12) eine kreisrunde Öffnung (28) aufweist und dass die Vorrichtung eine dreh- und lösbare Abschirmverbindung bildet, mit:
- einer Drehhülse (30) mit einem ersten zylinderförmigen Ende (34) und einem zweiten Ende (36), das eine ringförmige Drehrippe (38) mit einer Schulter (40) aufweist, die in dem ersten Ende (34) entgegengesetzter Richtung gerichtet ist und eine ebene und zur Drehachse der Hülse orthogonal verlaufende Fläche aufweist, so dass sie eine Kontaktfläche (42) bildet, die dazu bestimmt ist, an einen ringförmigen Bereich (44) der Außenfläche des Schutz- und Abschirmgehäuses (12) zu gelangen, der die Öffnung (28) umgibt, wobei der Außendurchmesser der Rippe (38) größer ist als der Durchmesser der Öffnung (28),
- einem Spannring (46), der einen Abschnitt eines Endes (50) des Geflechts (26) in Abstützkontakt im wesentlichen am gesamten Umfang des ersten Endes (34) der Hülse (32) hält, und
- einem elastischen, kreisbogenförmigen Haltering (54), der sich über einen Winkel im Mittel von mindestens 200° erstreckt, wobei der Ring (46) eine Innenkontur (58) und eine Außenkontur (60) hat, die in zwei unterschiedlichen Ebenen enthalten sind, wobei die Außenkontur (60) dazu bestimmt ist, an die Innenseite des Gehäuses (12) angelegt zu werden und die Innenkontur (58) dazu bestimmt ist, mit Anschlagmitteln (62) zusammenzuwirken, die fest mit dem zweiten Ende (36) der Hülse (30) verbunden sind.

2. Vorrichtung nach Anspruch 1, **dadurch gekennzeichnet, dass** sie ferner eine nachgiebige Schutzhülle (64) enthält, welche das Geflecht (26) zumindest bis zum Spannring (46) umgibt.

3. Vorrichtung nach einem der vorangehenden Ansprüche, **dadurch gekennzeichnet, dass** sie ferner zumindest ein Schutzelement (78) enthält, das außerhalb des Gehäuses (12) angegossen ist und sich zumindest von der ringförmigen Rippe (38) der Hülse (30) bis zum freien Rand des ersten Endes (34) der Hülse erstreckt, indem es einen Abschnitt der Hülse (30), den Ring (46) und das Ende (50) des Geflechts (26) umgibt.

4. Vorrichtung nach Anspruch 3, **dadurch gekennzeichnet, dass** das Schutzelement (78) sich ferner um einen Abschnitt (80) des Geflechts (26) fortsetzt, der an das erste Ende (34) der Hülse (30) angrenzt, wobei der Abschnitt (80) mit der Drehachse (X) der Hülse (30) einen von Null abweichenden Winkel (α) bildet.

5. Vorrichtung nach einem der vorangehenden Ansprüche, **dadurch gekennzeichnet, dass** der Haltering (54) ein sichelförmig gewölbtes Profil aufweist.

6. Vorrichtung nach einem der vorangehenden Ansprüche, **dadurch gekennzeichnet, dass** der Haltering (54) ein kegelstumpfförmiges Profil aufweist.

7. Vorrichtung nach einem der vorangehenden Ansprüche, **dadurch gekennzeichnet, dass** die Hochspannungseinrichtung (14) eine Entladungslampe ist.

8. Vorrichtung nach einem der vorangehenden Ansprüche, **dadurch gekennzeichnet, dass** der Abstand, der die ringförmige Rippe (38) von den Anschlagmitteln (62) trennt, im wesentlichen gleich der Summe der Wanddicke des ringförmigen Bereichs (44) des Schutz- und Abschirmgehäuses (12) um die Öffnung (28) herum und des Abstands ist, der die die Innenkontur (58) bzw. die Außenkontur (60) des Halterings (54) enthaltenden Ebenen voneinander trennt.

9. Vorrichtung nach einem der vorangehenden Ansprüche, **dadurch gekennzeichnet, dass** die Anschlagmittel aus einer Anschlagrippe (62) bestehen, die ringförmig ausgebildet ist, der Umdrehung dient und an den freien Rand des zweiten Endes (36) der Hülse (30) angrenzt.

10. Vorrichtung (100) nach einem der vorangehenden Ansprüche, **dadurch gekennzeichnet, dass** sie ferner die Abschirmverbindung zwischen dem abgeschirmten Kabel (20) und einem zweiten Schutz- und Abschirmgehäuse (16) für eine Hochspannungsversorgung (18) herstellt, wobei das zweite Gehäuse (16) eine kreisrunde Öffnung (28) aufweist, und dass die Vorrichtung (100) enthält:
- eine erste und eine zweite Drehhülse (30, 32), von denen jede ein erstes zylinderförmiges Ende (34) und ein zweites Ende (36) aufweist, das eine ringförmige Drehrippe (38) mit einer Schulter (40) enthält, die in dem ersten Ende (34) entgegengesetzter Richtung gerichtet ist, wobei die Schulter eine ebene und zur Drehachse (X) der Hülse (30 bzw. 32) orthogonal verlaufende Fläche aufweist, so dass sie eine Kontaktfläche (42) bildet, wobei die Kontaktfläche (42) der ersten Hülse (30) dazu bestimmt ist, an den ringförmigen Bereich (44) der Außenfläche des Schutz- und Abschirmgehäuses (12) der Hochspannungseinrichtung (14) zu gelangen, der die Öffnung (28) umgibt, und wobei die Kontaktfläche (42) der zweiten Hülse (32) dazu bestimmt ist, an einen ringförmigen Bereich (44) der Außenfläche des zweiten Schutz- und Abschirmgehäuses (16) zu gelangen, der die Öffnung (28) umgibt, wobei der Außendurchmesser der Rippe (38) größer ist als der Durchmesser der Öffnung (28),
- einen ersten und einen zweiten Spannring (46, 48), wobei der erste Spannring (46) einen Abschnitt des ersten Endes (50) des Geflechts (26) in Abstützkontakt im wesentlichen am gesamten Umfang des ersten Endes (34) der ersten Hülse (30) hält und der zweite Spannring (48) einen Abschnitt des zweiten Endes (52) des Geflechts (26) in Abstützkontakt im wesentlichen am gesamten Umfang des ersten Endes (34) der zweiten Hülse (32) hält, und
- einen ersten und einen zweiten elastischen, kreisbogenförmigen Haltering (54, 56), der sich jeweils über einen Winkel im Mittel von mindestens 200° erstreckt, wobei die Ringe (54, 56) eine Innenkontur (58) und eine Außenkontur (60) haben, die in zwei unterschiedlichen Ebenen enthalten sind, wobei die Außenkontur (60) des ersten Rings (54) dazu bestimmt ist, an die Innenseite des Schutz- und Abschirmgehäuses (12) der Hochspannungseinrichtung angelegt zu werden, wobei die Innenkontur (58) des ersten Rings (54) dazu bestimmt ist, mit Anschlagmitteln (62) zusammenzuwirken, die fest mit dem zweiten Ende (36) der ersten Hülse (30) verbunden sind, wobei die Außenkontur (60) des zweiten Rings (54) dazu bestimmt ist, an die Innenseite des zweiten Schutz- und Abschirmgehäuses (16) angelegt zu werden und wobei die Innenkontur (58) des zweiten Rings (56) dazu bestimmt ist, mit Anschlagmitteln (62) zusammenzuwirken, die fest mit dem zweiten Ende (36) der zweiten Hülse (30) verbunden sind.
